# EUROPÄISCHE PATENTSCHRIFT

(11) **EP 4 315 380 B1**
(45) Veröffentlichungstag und Bekanntmachung des Hinweises auf die Patenterteilung: **03.12.2025**
(21) Anmeldenummer: 22726727.5
(22) Anmeldetag: 02.05.2022
(51) Int. Cl.: H01H 13/76, H01H 9/18

(54) **ELEKTRISCHES INSTALLATIONSGERÄT**
ELECTRIC INSTALLATION DEVICE
APPAREIL D'INSTALLATION ELECTRIQUE

(30) Priorität: 03.05.2021 DE 102021111403
(43) Veröffentlichungstag der Anmeldung: 07.02.2024
(73) Patentinhaber: SCHNEIDER ELECTRIC INDUSTRIES SAS, 92500 Rueil-Malmaison (FR)
(72) Erfinder: STEUWER, Dirk, 51469 Bergisch Gladbach (DE); ANSORGE, Rainer, 51709 Marienheide (DE)
(74) Vertreter: Manitz Finsterwald Patent- und Rechtsanwaltspartnerschaft mbB
(86) Internationale Anmeldenummer: PCT/EP2022/061720
(87) Internationale Veröffentlichungsnummer: WO 2022/233793

(56) Entgegenhaltungen:
- EP-B1- 1 804 346
- EP-B1- 1 973 208
- EP-B1- 2 081 296
- DE-A1- 102015 009 066
- US-A1- 2017 076 888

## Beschreibung

Die vorliegende Erfindung betrifft ein elektrisches Installationsgerät nach dem Oberbegriff des Anspruchs 1. Ein solches ist aus der EP 2 081 296 B1 bekannt.

Derartige Installationsgeräte sind in vielen Ausführungsformen bekannt und dienen zum Schalten von elektrischen Komponenten wie beispielsweise Beleuchtungskörpern, Jalousiensteuerungen, Temperatursteuerungen etc.

In der DE 10 2015 009 066 A1 ist ein anwendungsspezifisch beschriftbarer Bustaster offenbart. Die EP 1 804 346 B1 offenbart ein elektrisches Installationsgerät mit mehreren auf einer Leiterplatte angeordneten Mikrotastern, die über unterschiedlich große Betätigungstasten bedient werden können. Aus der US 2017/076888 A1 ist ebenfalls ein elektrisches Installationsgerät bekannt.

Es ist die Aufgabe der vorliegenden Erfindung, ein elektrisches Installationsgerät nach dem Oberbegriff des Anspruchs 1 so auszubilden, dass dieses kostengünstig und modular herstellbar ist und das flexibel verwendet werden kann.

Die Lösung dieser Aufgabe erfolgt durch die Merkmale des Anspruchs 1 und insbesondere durch ein elektrisches Installationsgerät mit einem Gehäuse, in dem zumindest zwei Taster angeordnet sind, über denen eine gemeinsame Betätigungstaste angeordnet ist. Mit der Betätigungstaste kann somit nicht nur der eine oder der andere Taster betätigt werden. Vielmehr ist es möglich, mit ein und derselben Betätigungstaste beide Taster auch gleichzeitig zu betätigen. Weiterhin ist erfindungsgemäß ein elektronisches Mittel vorgesehen, welches nur ein einziges Schaltsignal ausgibt, wenn beide Taster durch die Betätigungstaste innerhalb eines vorgegebenen Zeitfensters betätigt werden.

Mit der erfindungsgemäßen Lösung lässt sich eine Betätigungstaste über zwei oder auch über mehreren Tastern anordnen, so dass bei einem Druck auf die Betätigungstaste zwei oder mehr Taster betätigt werden. Um hierbei jedoch einen prellfreien Schaltvorgang zu erreichen, ist das elektronische Mittel vorgesehen, welches nur ein einziges Schaltsignal ausgibt, auch wenn beide Taster innerhalb des vorgegebenen Zeitfensters betätigt worden sind.

Mit der erfindungsgemäßen Lösung ist eine flexible Anordnung geschaffen, da das Installationsgerät so ausgebildet werden kann, dass die Betätigungstaste nur einen oder auch zwei, vier oder noch mehr Taster überdeckt. Je nach Anwendungsfall lässt sich hierdurch ein und dasselbe Installationsgerät mit verschiedenen Betätigungstasten versehen, wobei das elektronische Mittel immer dafür sorgt, dass unabhängig von der Anzahl der von der Betätigungstaste überdeckten Taster immer nur ein einziges Schaltsignal ausgegeben wird, auch wenn mehrere Taster innerhalb des Zeitfensters gleichzeitig betätigt werden.

Vorteilhafte Ausführungsformen der Erfindung sind der Beschreibung, der Zeichnung sowie den Unteransprüchen beschrieben.

Nach einer ersten vorteilhaften Ausführungsform kann das elektronische Mittel eine Schalteinrichtung umfassen, welche die Schaltfunktion von einem oder mehreren Tastern deaktiviert. Auf diese Weise ist sichergestellt, dass immer nur ein Taster aktiviert ist, so dass nur ein einziges Schaltsignal ausgegeben wird.

Nach einer weiteren vorteilhaften Ausführungsform kann das elektronische Mittel ein Betätigen mehrerer Taster innerhalb des Zeitfensters detektieren. Hierdurch besteht die Möglichkeit, dass beispielsweise detektiert wird, welcher der Taster zuerst innerhalb des Zeitfensters betätigt worden ist, so dass nur dessen Schaltsignal ausgegeben wird. In gleicher Weise ist es auch möglich, nach Detektion des zuerst betätigten Tasters alle weiteren Taster für eine bestimmte Zeit funktionslos zu schalten.

Nach einer weiteren vorteilhaften Ausführungsform können als Taster Mikrotaster vorgesehen sein, die in zumindest zwei Reihen auf einer Platine angeordnet sind. Eine solche Anordnung lässt sich sehr kostengünstig herstellen und platzsparend einbauen.

Nach einer weiteren vorteilhaften Ausführungsform kann neben den Tastern eine Anzeige vorgesehen sein, die den Tastern zugeordnete Schaltzustände und/oder Schaltfunktionen anzeigt. Zusätzlich können selbstverständlich weitere Parameter wie Temperatur, Feuchtigkeitsgrad, Uhrzeit etc. angezeigt werden. Die Anzeige kann neben einer Reihe von Tastern oder auch zwischen zwei Reihen von Tastern angeordnet sein, wobei die Anzeige horizontal oder vertikal montiert bzw. ausgerichtet werden kann. Mit Hilfe einer Steuerung kann die Darstellung der Funktionen in der Anzeige zusammen mit einer Belegung der einzelnen Tasten flexibel umprogrammiert werden. Die Anzeige kann in verschiedene Segmente unterteilt werden, z.B. in Abhängigkeit von einzelnen Tastern oder einzelnen Tasten, wobei die Anzeigesegmente sowohl in der Größe wie auch in der Zuordnung und/oder Positionierung zu den einzelnen Tastern oder Tasten frei programmierbar sein können. Hierbei kommt auch eine asymmetrische Aufteilung der Anzeigesegmente in Frage oder die Darstellung eines einzigen Anzeigesegmentes auf der gesamten Anzeige.

Nach einer weiteren vorteilhaften Ausführungsform kann eine bi-stabile Anzeige, beispielsweise ein E-Paper Display, vorgesehen sein, das insbesondere zwischen zwei oder zwischen zwei Reihen von Betätigungstasten angeordnet ist. Eine solche bi-stabile Anzeige lässt sich ebenfalls individuell programmieren und konfigurieren, so dass beispielsweise die Funktion eines jeweiligen Tasters und auch die Schaltstellung einer elektrischen Komponente darstellbar sind. Weiterhin besitzt eine solche bi-stabile Anzeige den Vorteil, dass diese auch dann Informationen anzeigt, wenn die Versorgungsspannung ausgefallen sein sollte.

Nach einer weiteren vorteilhaften Ausführungsform kann eine Steuerung vorgesehen sein, die zumindest einem Taster tageszeitabhängig unterschiedliche Schaltfunktionen zuweist. So kann beispielsweise ein und demselben Taster ab einer gewissen Tageszeit die Schaltfunktion für eine Außenbeleuchtung zugeordnet werden, während zu einer anderen Tageszeit mit dem gleichen Taster eine Innenbeleuchtung schaltbar ist. Alternativ oder zusätzlich kann die Steuerung auch dazu dienen, jedem Taster eine frei konfigurierbare Funktion zuzuordnen, sei es eine Schaltfunktion oder eine Programmier- oder Anzeigefunktion.

Nach einer weiteren vorteilhaften Ausführungsform können mehrere verschieden große Betätigungstasten vorgesehen sein, so dass das elektrische Installationsgerät je nach Anforderung flexibel konfigurierbar ist. Hierdurch kann mit ein und demselben Installationsgerät alleine durch Vorsehen verschieden großer Betätigungstasten eine Vielzahl von Schaltmöglichkeiten vorgesehen werden.

Nach einer weiteren vorteilhaften Ausführungsform kann die Größe einer Betätigungstaste ein ganzzahliges Vielfaches der Größe einer anderen Betätigungstaste sein. Hierdurch lassen sich innerhalb eines vorgegebenen Rasters nach Art eines Baukastens verschiedenste Konfigurationen erreichen. So kann beispielsweise eine Betätigungstaste vorgesehen sein, die doppelt so groß, dreimal so groß oder auch viermal so groß ist wie eine andere Betätigungstaste.

Nach einer weiteren vorteilhaften Ausführungsform kann die Betätigungstaste in ein Halteelement des Installationsgeräts eingeklipst sein, das ein einstückig angeformtes Federelement aufweist, welches die Betätigungstaste in ihre Ruheposition drückt. Auf diese Weise muss die Betätigungstaste zur Montage lediglich in das Halteelement eingeklipst werden, wobei die Betätigungstaste danach durch das Federelement in ihre Ruheposition gedrückt wird. Bei einem Druck auf die Betätigungstaste übt diese dann - beispielsweise durch einen einstückig angeformten Betätigungsvorsprung - einen Druck auf einen oder mehrere zugeordnete Taster aus und wird nach Loslassen der Betätigungstaste durch das Federelement wieder in die Ruheposition zurückgedrückt.

Nach einer weiteren vorteilhaften Ausführungsform können alle Betätigungstasten des Installationsgeräts in das Halteelement eingeklipst sein, wodurch sowohl die Montage wie auch ein Austausch einzelner Betätigungstasten vereinfacht ist.

Nach einer weiteren vorteilhaften Ausführungsform kann das Halteelement rahmenartig ausgebildet sein und insbesondere ein Display umgeben. Hierdurch lassen sich Betätigungstasten zu zwei oder mehreren Seiten eines Displays anordnen.

Nach einer weiteren vorteilhaften Ausführungsform kann das Federelement gabelförmig ausgebildet sein und insbesondere von einem Betätigungsvorsprung der Betätigungstaste durchgriffen sein. Hierdurch wird die Betätigungstaste jeweils zentral über jedem Taster gehalten.

Nach einer weiteren vorteilhaften Ausführungsform können mehrere Betätigungstasten vorgesehen sein, wobei zumindest eine Betätigungstaste nur einen einzigen Taster überdeckt.

Nachfolgend wird die vorliegende Erfindung rein beispielhaft anhand verschiedener Ausführungsformen und unter Bezugnahme auf die beigefügten Zeichnungen beschrieben. Es zeigen:
- Fig. 1: eine perspektivische Explosionsansicht einer ersten Ausführungsform eines Installationsgeräts;
- Fig. 2: eine perspektivische Explosionsansicht einer weiteren Ausführungsform eines Installationsgeräts;
- Fig. 3: eine Teilschnittansicht des Installationsgeräts von Fig. 2;
- Fig. 4: eine teilgeschnittene Darstellung einer weiteren Ausführungsform eines Installationsgeräts; und
- Fig. 5: eine Explosionsansicht des Installationsgeräts von Fig. 2.

Fig. 1 zeigt ein elektrisches Installationsgerät mit einem Gehäuse 10, in dem bei dem dargestellten Ausführungsbeispiel sechzehn Taster 12 angeordnet sind, wobei über jeweils acht Tastern 12 eine gemeinsame Betätigungstaste 14₈ angeordnet ist.

Fig. 2 zeigt ein weiteres elektrisches Installationsgerät, das grundsätzlich ähnlich wie das Installationsgerät von Fig. 1 aufgebaut ist, wobei jedoch zwei beabstandete Reihen mit jeweils vier Tastern 12 vorgesehen sind und zwischen den beiden Reihen ein Display 18 angeordnet ist. Bei diesem Ausführungsbeispiel ist die in Fig. 2 rechte Reihe von Tastern 12 mit einer alle vier Taster überdeckenden Betätigungstaste 14₄ versehen, während über der linken Reihe von Tastern 12 insgesamt drei Betätigungstasten 14₁ und 14₂ vorgesehen sind. Hierbei ist die Fläche der Betätigungstaste 14₂ doppelt so groß wie die Fläche der Betätigungstaste 14₁. Mit anderen Worten überdeckt jede Betätigungstaste 14₁ einen Taster 12, die Betätigungstaste 14₂ überdeckt zwei Taster 12 und die Betätigungstaste 14₄ überdeckt vier Taster 12.

Der genauere Aufbau des Installationsgeräts von Fig. 2 ist aus Fig. 5 ersichtlich. Diese verdeutlicht, dass das Gehäuse 10 einen nach oben offenen Gehäusetopf aufweist, in dem elektronische Komponenten 16 angeordnet sind, die von einer Zwischenplatte 20 abgedeckt sind. Die Taster 12 sind als Mikrotaster ausgebildet, die in zwei beabstandeten Reihen auf einer Platine 22 angeordnet sind, wobei sich neben jedem Taster 12 eine LED 24 befindet, die ein Schaltsignal visualisieren kann.

Zwischen den beiden Reihen von Tastern ist bei dem dargestellten Ausführungsbeispiel ein Display 26 angeordnet, das als E-Paper Display ausgebildet ist. Dieses Display ist mit Hilfe der elektronischen Komponenten 16 frei konfigurierbar und programmierbar, so dass beispielsweise neben den zugeordneten Tastern angezeigt werden kann, welche elektrischen Komponenten durch den jeweiligen Taster geschaltet werden können.

Wie Fig. 5 weiter verdeutlicht, weist das Installationsgerät von Fig. 2 ein rahmenartig ausgebildetes Halteelement 30 auf, welches eine Aussparung für das Display 26 umgibt, wobei das Halteelement 30 auf das Gehäuse 10 aufgeklipst werden kann.

Das Installationsgerät von Fig. 1 weist ein ähnlich ausgebildetes Halteelement 30' auf, das jedoch nicht rahmenartig ausgebildet ist, da bei diesem Ausführungsbeispiel kein Display vorgesehen ist.

Wie insbesondere Fig. 3 und Fig. 4 verdeutlichen, weist das Halteelement 30 mehrere einstückig angeordnete Federelemente 32 auf, die jeweils oberhalb eines Tasters 12 angeordnet sind und die einstückig an das Halteelement 30 angeformt sind. Jedes Federelement 32 ist gabelförmig ausgebildet und weist zwei Federarme 34 und 36 auf, zwischen denen (in Draufsicht) jeweils ein Taster 12 angeordnet ist. Hierdurch kann ein Betätigungsvorsprung 40, der an der Unterseite der Betätigungstasten einstückig angeformt ist, auf den zugehörigen Taster 12 einwirken.

Wie beispielsweise Fig. 3 verdeutlicht, besitzen die Betätigungstasten 14₁ einen Betätigungsvorsprung 40, während die Betätigungstasten 14₂ mit zwei Betätigungsvorsprüngen 40 versehen sind. In entsprechender Weise weist beispielsweise die Betätigungstaste 14₈ an ihrer Unterseite insgesamt acht Betätigungsvorsprünge 40 auf.

Weiterhin verdeutlicht Fig. 3, dass jede Betätigungstaste an ihrer Innenseite mit Zungen 42 versehen ist, die passende Vorsprünge des Halteelements 30 hintergreifen können, so dass jede Betätigungstaste unabhängig von ihrer Größe in das Halteelement 30, 30' eingeklipst werden kann und dann von den Federarmen 36 in ihre Ruheposition gedrückt wird.

Wie aus der vorstehenden Beschreibung ersichtlich ist, können mit den Betätigungstasten 14₂, 14₄ und 14₈ jeweils mehrere Taster 12 gleichzeitig betätigt werden. Um in einem solchen Fall ein Prellen der Taster bzw. eine mehrfach hintereinander folgende Auslösung eines Schaltsignals zu verhindern, weist das elektrische Installationsgerät in den elektronischen Komponenten 16 ein elektronisches Mittel auf, das nur ein einziges Schaltsignal ausgibt, wenn mehrere Taster 12 von einer Betätigungstaste innerhalb eines vorgegebenen Zeitfenster, beispielsweise innerhalb von 250 ms, betätigt werden. Das elektronische Mittel kann eine Überwachungseinheit aufweist, die sämtliche Taster daraufhin überwacht, ob diese betätigt werden, wobei dann von der Steuerung nur ein einziges Schaltsignal ausgegeben wird. Wenn beispielsweise bei dem Installationsgerät von Fig. 1 durch einen Druck auf die Betätigungstaste 14₈ vier oder mehr der darunterliegenden Taster 12 betätigt werden, so erkennt die Überwachungseinheit, welcher der Taster 12 zuerst betätigt worden ist und blockiert dann für das vorgegebene Zeitfenster die Schaltfunktion der übrigen Taster. Nach einer Ausführungsvariante ist es auch möglich, dass die Überwachungseinrichtung nur einzelne Taster aktiviert und andere Taster deaktiviert.

Schließlich kann auch anstelle des elektronischen Mittels die Auswahl einzelner Taster dadurch erfolgen, dass mechanische Mittel vorgesehen werden, die bei Mehrfach-Bedienelementen dafür sorgen, dass bei Betätigung einer Taste nur einer der darunter liegenden Taster betätigt wird. So kann beispielsweise an der Unterseite jeder Betätigungstaste nur ein einziger Betätigungsvorsprung 40 vorgesehen sein, so dass nur ein einziger Taster von dieser Betätigungstaste betätigt werden kann. Für die übrigen unter der Betätigungstaste liegenden Taster sind in diesem Fall keine Betätigungsvorsprünge vorgesehen.

## Patentansprüche

1. Elektrisches Installationsgerät, umfassend ein Gehäuse (10), in dem zumindest zwei Taster (12) angeordnet sind, über denen eine gemeinsame Betätigungstaste (14₂, 14₄, 14₈) angeordnet ist, wobei ein elektronisches Mittel (16) vorgesehen ist,
**dadurch gekennzeichnet, dass**
das elektronische Mittel (16) nur ein einziges Schaltsignal ausgibt, wenn beide Taster (12) durch die Betätigungstaste (14₂, 14₄, 14₈) innerhalb eines vorgegebenen Zeitfensters betätigt werden.

2. Elektrisches Installationsgerät nach Anspruch 1,
**dadurch gekennzeichnet,**
**dass** das elektronische Mittel (16) ein Schalteinrichtung umfasst, welche die Schaltfunktion von einem oder mehreren Tastern (12) deaktiviert.

3. Elektrisches Installationsgerät nach Anspruch 1,
**dadurch gekennzeichnet,**
**dass** das elektronische Mittel (16) ein Betätigen mehrerer Taster (12) innerhalb des Zeitfensters detektiert.

4. Elektrisches Installationsgerät nach einem der vorstehenden Ansprüche,
**dadurch gekennzeichnet,**
**dass** das elektronische Mittel detektiert, welcher der Taster zuerst betätigt worden ist.

5. Elektrisches Installationsgerät nach einem der vorstehenden Ansprüche,
**dadurch gekennzeichnet,**
**dass** als Taster (12) in zumindest zwei Reihen auf einer Platine (22) angeordnete Mikrotaster vorgesehen sind.

6. Elektrisches Installationsgerät nach einem der vorstehenden Ansprüche,
**dadurch gekennzeichnet,**
**dass** neben den Tastern (12) eine Anzeige (26) vorgesehen ist, die den Tastern (12) zugeordnete Schaltzustände und/oder Schaltfunktionen anzeigt.

7. Elektrisches Installationsgerät nach einem der vorstehenden Ansprüche,
**dadurch gekennzeichnet,**
**dass** eine bi-stabile Anzeige, insbesondere ein E-Paper Display (26), vorgesehen ist, das insbesondere zwischen zwei Reihen von Betätigungstasten (14₁, 14₂, 14₄, 14₈) angeordnet ist.

8. Elektrisches Installationsgerät nach einem der vorstehenden Ansprüche,
**dadurch gekennzeichnet,**
**dass** eine Steuerung (16) vorgesehen ist, die zumindest einem Taster (12) tageszeitabhängig unterschiedliche Schaltfunktionen zuweist.

9. Elektrisches Installationsgerät nach einem der vorstehenden Ansprüche,
**dadurch gekennzeichnet,**
**dass** mehrere verschieden große Betätigungstasten (14₁, 14₂, 14₄, 14₈) vorgesehen sind.

10. Elektrisches Installationsgerät nach Anspruch 9,
**dadurch gekennzeichnet,**
**dass** die Größe einer Betätigungstaste ein ganzzahliges Vielfaches der Größe einer anderen Betätigungstaste (14₁, 14₂, 14₄, 14₈) ist.

11. Elektrisches Installationsgerät nach einem der vorstehenden Ansprüche, **dadurch gekennzeichnet,**
**dass** die Betätigungstaste (14₁, 14₂, 14₄, 14₈) in ein Halteelement (30, 30') eingeklipst ist, das ein einstückig angeformtes Federelement (32) aufweist, welches die Betätigungstaste in ihre Ruheposition drückt.

12. Elektrisches Installationsgerät nach Anspruch 9 und 11,
**dadurch gekennzeichnet,**
**dass** alle Betätigungstasten (14₁, 14₂, 14₄, 14₈) in das Halteelement (30, 30') eingeklipst sind.

13. Elektrisches Installationsgerät nach einem der vorstehenden Ansprüche 11 oder 12,
**dadurch gekennzeichnet,**
**dass** das Halteelement (30) rahmenartig ist und insbesondere ein Display (18) umgibt.

14. Elektrisches Installationsgerät nach einem der vorstehenden Ansprüche 11 - 13,
**dadurch gekennzeichnet,**
**dass** das Federelement (32) gabelförmig ausgebildet ist und insbesondere von einem Betätigungsvorsprung (40) der Betätigungstaste (14₁, 14₂, 14₄, 14₈) durchgriffen ist.

15. Elektrisches Installationsgerät nach einem der vorstehenden Ansprüche, **dadurch gekennzeichnet,**
**dass** mehrere Betätigungstasten (14₁, 14₂, 14₄, 14₈) vorgesehen sind, wobei zumindest eine Betätigungstaste (14₁) nur einen einzigen Taster (12) überdeckt.

## Claims

1. An electrical installation device comprising a housing (10) in which at least two push-buttons (12) are arranged above which a common actuation button (14₂, 14₄, 14₈) is arranged, wherein an electronic means (16) is provided,
**characterized in that**
the electronic means (16) outputs only a single switching signal when both push-buttons (12) are actuated by the actuation button (14₂, 14₄, 14₈) within a predefined time window.

2. An electrical installation device according to claim 1,
**characterized in that**
the electronic means (16) comprises a switching device which deactivates the switching function of one or more push-buttons (12).

3. An electrical installation device according to claim 1,
**characterized in that**
the electronic means (16) detects an actuation of a plurality of push-buttons (12) within the time window.

4. An electrical installation device according to any one of the preceding claims,
**characterized in that**
the electronic means detects which of the push-buttons was actuated first.

5. An electrical installation device according to any one of the preceding claims,
**characterized in that**
micro push-buttons arranged in at least two rows on a circuit board (22) are provided as push-buttons (12).

6. An electrical installation device according to any one of the preceding claims,
**characterized in that**
a display (26) is provided next to the push-buttons (12) and displays switching states and/or switching functions associated with the push-buttons (12).

7. An electrical installation device according to any one of the preceding claims,
**characterized in that**
a bi-stable display, in particular an e-paper display (26), is provided that is in particular arranged between two rows of actuation buttons (14₁, 14₂, 14₄, 14₈).

8. An electrical installation device according to any one of the preceding claims,
**characterized in that**
a control (16) is provided that assigns different switching functions to at least one push-button (12) depending on the time of day.

9. An electrical installation device according to any one of the preceding claims,
**characterized in that**
a plurality of actuation buttons (14₁, 14₂, 14₄, 14₈) of different sizes are provided.

10. An electrical installation device according to claim 9,
**characterized in that**
the size of one actuation button is an integer multiple of the size of another actuation button (14₁, 14₂, 14₄, 14₈).

11. An electrical installation device according to any one of the preceding claims,
**characterized in that**
the actuation button (14₁, 14₂, 14₄, 14₈) is clipped into a holding element (30, 30') which has a spring element (32) that is molded on in one piece and that presses the actuation button into its position of rest.

12. An electrical installation device according to claim 9 and 11, **characterized in that**
all the actuation buttons (14₁, 14₂, 14₄, 14₈) are clipped into the holding element (30, 30').

13. An electrical installation device according to one of the preceding claims 11 or 12,
**characterized in that**
the holding element (30) is frame-like and in particular surrounds a display (18).

14. An electrical installation device according to any one of the preceding claims 11 to 13,
**characterized in that**
the spring element (32) is fork-like and is in particular engaged through by an actuation projection (40) of the actuation button (14₁, 14₂, 14₄, 14₈).

15. An electrical installation device according to any one of the preceding claims,
**characterized in that**
a plurality of actuation buttons (14₁, 14₂, 14₄, 14₈) are provided, with at least one actuation button (14₁) covering only a single push-button (12).

## Revendications

1. Appareil d'installation électrique comprenant un boîtier (10) dans lequel sont disposés au moins deux boutons (12) surmontés d'une touche d'actionnement commune (14₂, 14₄, 14₈), sachant qu'il est prévu un moyen électronique (16),
**caractérisé en ce que**
le moyen électronique (16) n'émet qu'un seul signal de commutation lorsque les deux boutons (12) sont actionnés par la touche d'actionnement (14₂, 14₄, 14₈) dans un intervalle de temps prédéfini.

2. Appareil d'installation électrique selon la revendication 1,
**caractérisé en ce que**
le moyen électronique (16) comprend un dispositif de commutation qui fait désactiver la fonction de commutation d'un ou de plusieurs boutons (12).

3. Appareil d'installation électrique selon la revendication 1,
**caractérisé en ce que**
le moyen électronique (16) détecte l'actionnement de plusieurs boutons (12) dans ledit intervalle de temps.

4. Appareil d'installation électrique selon l'une des revendications précédentes,
**caractérisé en ce que**
le moyen électronique détecte lequel des boutons a été actionné en premier.

5. Appareil d'installation électrique selon l'une des revendications précédentes,
**caractérisé en ce que**
les boutons (12) sont des micro-boutons disposés en au moins deux rangées sur une carte (22).

6. Appareil d'installation électrique selon l'une des revendications précédentes,
**caractérisé en ce que**
il est prévu un affichage (26) à côté des boutons (12), qui affiche les états de commutation et/ou les fonctions de commutation associé(e)s aux boutons (12).

7. Appareil d'installation électrique selon l'une des revendications précédentes,
**caractérisé en ce que**
il est prévu un affichage bistable, en particulier un écran d'affichage à papier électronique (26), qui est en particulier disposé entre deux rangées de touches d'actionnement (14₁, 14₂, 14₄, 14₈).

8. Appareil d'installation électrique selon l'une des revendications précédentes,
**caractérisé en ce que**
il est prévu une commande (16) qui attribue à au moins un bouton (12) différentes fonctions de commutation en fonction de l'heure de la journée.

9. Appareil d'installation électrique selon l'une des revendications précédentes,
**caractérisé en ce que**
il est prévu plusieurs touches d'actionnement (14₁, 14₂, 14₄, 14₈) de tailles différentes.

10. Appareil d'installation électrique selon la revendication 9,
**caractérisé en ce que**
la taille d'une touche d'actionnement est un multiple entier de la taille d'une autre touche d'actionnement (14₁, 14₂, 14₄, 14₈).

11. Appareil d'installation électrique selon l'une des revendications précédentes,
**caractérisé en ce que**
la touche d'actionnement (14₁, 14₂, 14₄, 14₈) est clipsée dans un élément de retenue (30, 30') qui comporte un élément à effet ressort (32), moulé d'un seul tenant, qui pousse la touche d'actionnement vers sa position de repos.

12. Appareil d'installation électrique selon les revendications 9 et 11, **caractérisé en ce que**
toutes les touches d'actionnement (14₁, 14₂, 14₄, 14₈) sont clipsées dans l'élément de retenue (30, 30').

13. Appareil d'installation électrique selon l'une des revendications précédentes 11 ou 12,
**caractérisé en ce que**
l'élément de retenue (30) est en forme de cadre et entoure en particulier un écran d'affichage (18).

14. Appareil d'installation électrique selon l'une des revendications précédentes 11 à 13,
**caractérisé en ce que**
l'élément à effet ressort (32) est en forme de fourche et est en particulier traversé par une saillie d'actionnement (40) de la touche d'actionnement (14₁, 14₂, 14₄, 14₈).

15. Appareil d'installation électrique selon l'une des revendications précédentes,
**caractérisé en ce que**
il est prévu plusieurs touches d'actionnement (14₁, 14₂, 14₄, 14₈), au moins une touche d'actionnement (14₁) ne recouvrant qu'un seul bouton (12).
